# EUROPÄISCHE PATENTSCHRIFT

(11) **EP 0 193 912 B1**
(45) Veröffentlichungstag und Bekanntmachung des Hinweises auf die Patenterteilung: **01.02.1989**
(21) Anmeldenummer: 86102743.1
(22) Anmeldetag: 03.03.1986
(51) Int. Cl.: B41J 3/20

(54) **Halterung für einen Thermodruckkopf**
Holding device for a thermal print head
Fixation d'une tête d'impression thermique

(30) Priorität: 05.03.1985 DE 3507782
(43) Veröffentlichungstag der Anmeldung: 10.09.1986
(73) Patentinhaber: Hellige GmbH, D-7800 Freiburg im Breisgau (DE)
(72) Erfinder: Moll, Hermann, Dipl.-Ing. (FH), D-7800 Freiburg i.Br. (DE)
(74) Vertreter: TER MEER STEINMEISTER & PARTNER GbR

(56) Entgegenhaltungen:
- DE-A- 3 226 194
- DE-B- 2 406 613
- US-A- 4 235 555

## Beschreibung

Die Erfindung betrifft eine Halterung gemäß dem Oberbegriff des Patentanspruchs 1 zur Abstützung und Führung eines Thermodruckkopfs im Laufwerk eines Thermodruckers und/oder Thermoregistrierers.

Bei Thermodruckern oder -registrierern der genannten Art (z.B. US-A 4 235 555) wird der Thermodruckkopf (im folgenden "Thermokopf") auf einer Achse im Laufwerk des Druckers (Registrierers) so geführt, daß die in einer Reihe nebeneinander angeordneten Thermodruckelemente oder Heizpunkte gegen die Papierbahn drücken, die auf ihrer Rückseite durch eine gummibeschichtete, gleichzeitig als Gegendruckwalze wirkende Transportwalze abgestützt ist. Um ein sauberes Schriftbild zu erhalten, müssen die Heizpunkte mit einer bestimmten Andruckkraft gleichmäßig gegen das Papier gedrückt werden. Dies setzt eine über die Länge der Heizpunktreihe sehr gleichmäßige Andruckkraft einerseits und eine sehr genaue achsparallele Ausrichtung der Lagerachse der Halterung des Thermokopfs und der Welle der Transportwalze andererseits sowie eine sehr genaue Zuführung der Papierbahn voraus. Der Thermokopf muß also bei der Fertigung, aber auch nach jeder Reinigung oder Erneuerung, sehr genau justiert werden. Sind diese Voraussetzungen nicht erfüllt, so ergibt sich ein ungleichmäßiges Schriftbild bzw. die Spur eines geschriebenen Kurvenzugs wird ungleichmäßig scharf abgebildet.

Der Erfindung liegt damit die Aufgabe zugrunde, Thermodrucker (Thermoregistrierer) so zu verbessern, daß bei möglichst geringem Fertigungs- und Montageaufwand ein stets gleichmäßiges Schriftbild erzielt wird.

Die erfindungsgemäße Lösung besteht bei einer Halterung zur Abstützung und Führung eines Thermodruckkopfs im Laufwerk eines Thermodruckers oder -registrierers gemäß der eingangs genannten Art in der Verwirklichung der kennzeichnenden Merkmale des Patentanspruchs 1.

Vorteilhafte Weiterbildungen des Erfindungsgedankens sind in Unteransprüchen angegeben.

Der Erfindungsgedanke geht dahin, die Halterung des Thermodruckkopfs relativ zum Laufwerk nicht starr, sondern durch eine in sich geringfügig bewegliche Lagerung flexibel anzulegen, jedoch so, daß bei Aufbringen einer Andruckkraft über die gesamte Länge der Heizpunktreihe ein gleichmäßiger Andruck gegen die Papierbahn erzielt wird.

Die Erfindung und vorteilhafte Einzelheiten werden nachfolgend unter Bezug auf die Zeichnung in einer beispielsweisen Ausführungsform näher erläutert. Es zeigen:
Fig. 1a die Seitenansicht auf eine Thermokopfhalterung mit erfindungsgemäßen Merkmalen, gesehen von der Seite der Transportwalze, und
Fig. 1b die Teilschnitt-Seitenansicht der Thermokopfhalterung gemäß Fig. 1a.

Der Thermokopf 6 in Form einer mit nicht näher dargestellten Heizpunkten und entsprechender Ansteuerlogik bestückten Keramikplatte ist mit einem hitzebeständigen Kleber an den mit "x" bezeichneten Auflagepunkten auf eine Halteplatte 3 aus glasfaserverstärktem thermoplastischem Kunststoff aufgeklebt, wobei zur positionsgenauen Ausrichtung Anschläge 3d dienen, die parallel zu nutartigen Führungen 13 mit Anschlagflächen 3b, 3c in seitlichen Stegen 9 der Halteplatte 3 hergestellt sind. Der Thermokopf 6 wird über die Halterung 3 in nachfolgend noch näher zu beschreibender Weise im Bereich seiner Heizpunkte gegen eine Papierbahn 8 gedrückt, die rückseitig durch eine gummibeschichtete Transportwalze 7 geführt und abgestützt wird, die auch als Gegendruckwalze bezeichnet werden kann. Die Transportwalze 7 wird durch einen nicht dargestellten Motor angetrieben. Sie bildet also das Gegenlager für die einzelnen, in Reihe dicht nebeneinander angeordneten Heizpunkte 11 des Thermokopfs 6. Um ein sauberes Schriftbild zu erhalten, müssen die Heizpunkte 11 mit einer bestimmten Kraft gleichmäßig gegen die Papierbahn 8 gedrückt werden. Dies wird erfindungsgemäß dadurch erreicht, daß die Halteplatte 3 in Anstellrichtung gegen die Papierbahn 8 in nur einem Auflagepunkt eines noppenartig vorspringenden Ansatzes 3a in der Mitte zwischen den beiden nutartigen Führungen 13 auf der im nicht näher gezeigten Gestell des Laufwerks gelagerten Achse 4 aufliegt. Das heißt, der Nutgrund der Führungen 13 berührt die Achse 4 im Normalfall nicht. Die Halteplatte 3 ist also einerseits in Vertikalrichtung der Darstellung nur im Bereich der Anschlagflächen 3b, 3c der Führungen 13 und in Horizontal- oder Anstellrichtung nur am Auflagepunkt des Ansatzes 3a abgestützt. Die Andruckkraft und deren glechmäßige Verteilung auf den durch einpunktförmige Abstützung sozusagen "schwimmend" über die Halteplatte 3 gehaltenen Thermokopf 6 wird durch eine Blattfeder 2 erreicht, die im Bereich zwischen der punktartigen Abstützung der Halteplatte 3 durch den Ansatz 3a und den Anschlägen 3d an der dem Thermokopf 6 abgekehrten Außenseite der Halteplatte einseitig eingespannt ist und an ihrem freien (distalen) Ende entweder am Gestell des Laufwerks anliegt oder - wenn die Andruckkraft einstellbar sein soll - mittels einer im Gestell verankerten Schraube 1 in ihrer Andruckkraft eingestellt werden kann. Der durch zwei vom Auflagepunkt am Ansatz 3a ausgehende Strahlen 14, 15 markierte Winkeibereich legt in etwa den Wirkbereich der Anstellkraft durch die Blattfeder 2 fest.

Die Transportwalze 7 und die Achse 4 müssen parallel liegend gefertigt sein, was beispielsweise dadurch erreicht wird, daß bei der Fertigung die gleiche Gestellplatine verwendet wird. Unter der Voraussetzung üblicher Fertigungstoleranzen für derartige Schreibwerke ist eine Justage der Parallelität von Thermokopf 6 und Transportwalze 7 nicht mehr erforderlich.

Mit Bezugshinweis 5 ist ein Anschlußstecker 5 bezeichnet, der auch als Transportsicherung dienen kann und abgezogen wird, wenn die Halteplatte mit Thermokopf 6 nach oben entnommen werden soll. Dies ist auf einfache Weise z. B. beim gelegentlichen Reinigen vorteilhaft. Ein Nachjustieren beim Wechsel des Thermokopfs ist nicht mehr erforderlich. Bezugshinweis 12 deutet auf die verkapselten integrierten Schaltkreise der Ansteuerlogik hin. Mit 16 ist ein vieladriges Flachbandkabel bezeichnet, über das die Stromversorgung und die Zuführung der Steuersignale für die Ansteuerlogik erfolgt.

Ein weiterer Vorteil ergibt sich daraus, daß mehrere Thermoköpfe nebeneinander angeordnet werden können, wobei sich jeder einzelne Thermokopf selbsttätig nach der Transportwalze 7 ausrichtet. Ist - wie in den Zeichnungen dargestellt - die Halteplatte 3 schmäler als der Thermokopf 6, so können mehrere Thermoköpfe ohne Zwischenraum angeordnet werden. Dadurch läßt sich eine Kurve über mehrere Thermokämme mit einem Thermoregistrierer lückenlos schreiben.

## Patentansprüche

1. Halterung zur Abstützung und Führung eines Thermodruckkopfs (6) im Laufwerk eines Thermodruckers und/oder Thermoregistrierers, dessen in einer Reihe nebeneinander angeordnete Thermodruckelemente über eine auf einer im Gestell des Laufwerks abgestützte Achse (4) schwenkbar gelagerte Halteplatte (3) gegen eine unterseitig durch eine angetriebene Transportwalze (7) abgestützte Papierbahn (8) unter leichtem Andruck angestellt sind, dadurch gekennzeichnet, daß
- die Halteplatte (3) an zwei senkrecht zur Achse (4) verlaufenden endseitigen Stegen (9) je eine die Achse (4) abstützende Anschlagfläche (3b, 3c) und einen mittig dazwischenliegenden, aus der dem Thermodruckkopf (6) gegenüberstehenden Innenfläche der Halteplatte (3) vorspringenden, auf die Achse (4) ausgerichteten Ansatz (3a) aufweist, der eine punktartige Abstützung für die Halteplatte (3) auf der Achse (4) bildet, und daß
- im Bereich zwischen dem Ansatz (3a) und der Reihe der Thermodruckelemente (11) auf der dem Thermokopf (6) abgekehrten Außenseite der Halteplatte (3) eine Andruckfeder (2) befestigt ist, deren anderes Ende im Gestell des Laufwerks abgestützt ist.

2. Halterung nach Anspruch 1, dadurch gekennzeichnet, daß die Feder eine Blattfeder (2) ist, die an der Außenseite der Halteplatte (3) einseitig eingespannt fixiert (bei 26) ist, und deren Federdruckkraft auf die Halteplatte (3) durch eine auf deren distales Ende (2a) wirkende, im Gestell gelagerte Stellschraube (1) einstellbar ist.

3. Halterung nach einem der vorstehenden Ansprüche, dadurch gekennzeichnet, daß der Thermokopf (6) mit der Halteplatte (3) starr, insbesondere durch Verkleben, verbunden ist.

4. Halterung nach einem der vorstehenden Ansprüche, dadurch gekennzeichnet, daß die Halteplatte (3) schmäler ist als die Breitenabmessung des Thermodruckkopfs (6).

## Claims

1. A mounting for the support and guidance of the thermal print head (6) in the running gear of a thermal printer and/or thermal logger, the thermal print elements of which, arranged in a row next to one another, are set with slight contact pressure against a paper web (8), which is supported by a transport cylinder (7) driven on the underside, via a mounting plate (3) borne with swivel movement on a spindle (4) supported in the frame of the running gear, wherein - the mounting plate (3) has at either of two end-position webs (9) running perpendicular to the spindle (4) a stop face (3b, 3c) supporting the spindle (4) and, lying centrally therebetween, a protuberance (3a), projecting from the inside surface of the mounting plate (3) opposite the thermal print head (6) and directed toward the spindle (4), which protuberance forms a punctiform support for the mounting plate (3) on the spindle (4), and wherein - in the region between the protuberance (3a) and the row of thermal print elements (11) a contact pressure spring (2) is fixed on the mounting plate (3) facing away from the thermal head (6), the other end of which spring is supported in the frame of the running gear.

2. A mounting as claimed in claim 1, wherein the spring is a leaf spring (2) which is clamped at one end (at 26) on the outside of the mounting plate (3) and the spring pressure force of which on the mounting plate (3) is adjustable by means of a set screw (1) borne in the frame and acting on the distal end (2a) of said spring.

3. A mounting as claimed in one of the preceding claims, wherein the thermal head (6) is rigidly connected, in particular by bonding, to the mounting plate (3).

4. A mounting as claimed in one of the preceding claims, wherein the mounting plate (3) is narrower than the width dimension of the thermal print head (6).

## Revendications

1. Fixation pour le maintien et le guidage d'une tête d'impression thermique (6) dans le mécanisme d'entraînement d'une imprimante thermique et/ou d'un enregistreur thermique dont les éléments d'impression thermique disposés côte à côte en une rangée sont appliqués sous une légère pression, par l'intermédiaire d'une plaque de maintien (3) montée de manière pivotante sur un axe (4) prenant appui dans le châssis du mécanisme d'entraînement, contre une bande de papier (8) maintenue par un cylindre d'alimentation (7) entraîné, caractérisée en ce que
- la plaque de maintien (3) comprend sur chacune de deux barrettes d'extrémités (9) orientées perpendiculairement à l'axe (4), une surface d'arrêt (3b, 3c) soutenant l'axe (4) et, au milieu entre lesdites surfaces d'arrêt, un bossage (3a) en saillie de la face intérieure de la plaque de maintien (3) placée en face de la tête d'impression thermique (6), en direction de l'axe (4), et forme un appui ponctuel pour la plaque de maintien (3) sur l'axe (4), et que
- dans la région entre le bossage (3a) et la rangée d'éléments d'impression thermique (11), un ressort de pression (2) est fixé sur la face extérieure de la plaque de maintien (3) opposée à la tête d'impression thermique (6), l'autre extrémité dudit ressort prenant appui dans le châssis du mécanisme d'entraînement.

2. Fixation selon la revendication 1, caractérisée en ce que le ressort est un ressort à lame (2) qui est fixé unilatéralement par serrage (en 26) à la face extérieure de la plaque de maintien (3) et dont la pression sur la plaque de maintien (3) peut être réglée par une vis de réglage (1) agissant sur l'extrémité distale (2a) dudit ressort et montée dans le châssis.

3. Fixation selon l'une des revendications précédentes, caractérisée en ce que la tête d'impression thermique (6) est solidarisée avec la plaque de maintien (3), en particulier par collage.

4. Fixation selon l'une des revendications précédentes, caractérisée en ce que la plaque de maintien (3) est plus étroite que la largeur de la tête d'impression thermique (6).
